# EUROPÄISCHE PATENTSCHRIFT

(11) **EP 1 936 102 B1**
(45) Veröffentlichungstag und Bekanntmachung des Hinweises auf die Patenterteilung: **10.03.2010**
(21) Anmeldenummer: 06026859.6
(22) Anmeldetag: 23.12.2006
(51) Int. Cl.: E06B 9/28

(54) **Lamellenstore zur Beschattung von Innenräumen**
Venetian blind for shading indoor areas
Store à lamelles pour couvrir d'ombres des intérieurs

(43) Veröffentlichungstag der Anmeldung: 25.06.2008
(73) Patentinhaber: SCHENKER STOREN AG, 5012 Schönenwerd (CH)
(72) Erfinder: Koch, Josef, 5000 Aarau (CH); Haas, Marc, 5506 Mägenwil (CH); Brugger, Karl, 5043 Holziken (CH)
(74) Vertreter: Schaad, Balass, Menzl & Partner AG

(56) Entgegenhaltungen:
- EP-A- 1 375 776
- EP-A2- 0 070 093
- CH-A- 276 958
- DE-A1- 3 132 534
- DE-B- 1 260 754
- DE-B1- 1 659 702

## Beschreibung

Die vorliegende Erfindung betrifft eine Lamellenstore zum Beschatten von Innenräumen mit mehreren flexiblen Lamellen gemäss Oberbegriff des Anspruchs 1.

Bei bekannten Lamellenstoren dieser Art lassen sich die Abstände zwischen den Lamellen und auch die Schrägstellung der Lamellen bezüglich der Öffnungs- bzw. Schliessrichtung der Store verändern, um unterschiedliche Beschattungseffekte zu erzielen.

Bei der aus der EP-A-0 070 093 bekannten Lamellenstore sind die sich gegenüber liegenden Längsseiten jeder Lamelle mit den Enden eines flexiblen Zugorgans verbunden. Das Zugorgan ist mit einer drehbaren und antreibbaren Welle verbunden. Beim Drehen der Welle senkt sich die eine Längsseite der Lamellen, während sich die andere Längsseite anhebt, d.h. die Lamellen werden verschwenkt. Die Lamellen können zudem in Richtung der Längsachse der Welle verschoben werden.

Der vorliegenden Erfindung liegt nun die Aufgabe zugrunde, eine Lamellenstore zum Beschatten von Innenräumen zu schaffen, bei der bei hoher Betriebssicherheit der Aufwand für das Öffnen und Schliessen der Store und das Verändern der Stellung der Lamellen möglichst gering ist.

Diese Aufgabe wird erfindungsgemäss mit einer Lamellenstore mit den Merkmalen des Anspruches 1 gelöst.

Zum Öffnen und Schliessen der Store werden die Verschiebeanordnungen, die jeweils mit den einen Enden der Lamellen verbunden sind, entlang einer ersten Bewegungsbahn bewegt. Das erste Ende jeder Lamelle ist über ein Zugorgan gegebener Länge mit dem andern Lamellenende, das dem ersten Ende gegenüberliegt, verbunden. Jedes Zugorgan ist über ein Umlenkorgan geführt. Das Verändern der Stellung der Lamellen erfolgt nun dadurch, dass der Abstand zwischen dem Umlenkorgan und dem ersten Ende jeder Lamelle verkleinert oder vergrössert wird. Das hat ein Verschwenken der Lamellen um eine rechtwinklig zur Schliess- bzw. Öffnungsrichtung der Store verlaufende Schwenkachse zur Folge.

Die Mechanik zum Verstellen der Lamellen ist vergleichsweise einfach und wenig störungsanfällig.

Bevorzugte Weiterausgestaltungen der erfindungsgemässen Lamellenstore bilden Gegenstand der abhängigen Ansprüche.

Im Folgenden wird anhand der Zeichnungen ein Ausführungsbeispiel des Erfindungsgegenstandes näher beschrieben. Es zeigen:
- Fig. 1: in Seitenansicht und rein schematisch eine Lamellenstore in der Offenstellung,
- Fig. 2 und 3: die Lamellenstore gemäss Fig.1 in verschiedenen Zwischenstellungen während des Schliessvorganges,
- Fig. 4: die Lamellenstore gemäss den Fig. 1 - 3 in der Schliessstellung,
- Fig. 5: die Lamellenstore gemäss den Fig. 1 -4 in einer Zwischenstellung während des Öffnungsvorganges,
- Fig. 6: einen Schnitt durch die in den Fig. 1 - 5 gezeigte Lamellenstore rechtwinklig zur Schliessrichtung der Lamellenstore, und
- Fig. 7: in einem gegenüber der Fig. 6 vergrösserten Massstab und in einer der Fig. 6 entsprechenden Schnittdarstellung die eine Seite der Lamellenstore.

Nachfolgend wird anhand der bezüglich Bauweise der Lamellenstore nur schematischen Figuren 1 bis 5 in Verbindung mit den Figuren 6 und 7 der Aufbau einer erfindungsgemässen Lamellenstore beschrieben.

Die Lamellenstore 1 weist mehrere flexible Lamellen 2 auf, die vorzugsweise aus Stoff sind. Die in der Offenstellung der Lamellenstore 1 (Fig. 1) hängenden Lamellen 2 sind an ihrem oberen Ende 2a mit einem Tragstab 3 und an ihrem unteren Ende 2b mit einem Querstab 4 verbunden. Die Tragstäbe 3 und die Querstäbe 4 sind in Hohlsäume am oberen und unteren Ende 2a, 2b der Lamellen 2 eingeschoben und verlaufen rechtwinklig zur Bewegungsrichtung A der Lamellenstore 1. Die Tragstäbe 3 legen Schwenkachsen 3a für die Lamellen 2 fest.

Jede Lamelle 2 ist an ihrem oberen Ende 2a mit einer Verschiebeanordnung 5 verbunden. Jede Verschiebeanordnung 5 besteht aus zwei Verschiebeelementen 6 und 7 (Fig. 6 und 7), von denen jedes jeweils am einen Ende eines Tragstabes 3 angebracht ist. Die Verschiebeelemente 6 bzw. 7 sind jeweils in einer Führungsschiene 8 bzw. 9 geführt. Die beiden Führungsschienen 8 und 9 verlaufen parallel zueinander und legen jeweils einen linearen Bewegungsweg für die Verschiebeelemente 6 und 7 fest. Beim gezeigten bevorzugten Ausführungsbeispiel sind die Verschiebeelemente 6, 7 gleitend in den Führungsschienen 8 bzw. 9 geführt. Die beiden Führungsschienen 8 bzw. 9 sind je an einem Längsträger 10 bzw. 11 befestigt. Die zueinander parallelen Längsträger 10, 11 sind im Bereich ihrer Enden mittels eines Querträgers miteinander verbunden (siehe Fig. 6 und 7). Der durch die Längsträger 10, 11 und die Querträger 12 gebildete rechteckförmige Rahmen ist auf geeignete Weise seitlich am Mauerwerk befestigt oder am Boden abgestützt.

Die Verschiebeelemente 6, 7 sind mittels flexibler Zugelemente 13, 13' gegebener Länge miteinander verbunden, die jeweils an zwei benachbarten Verschiebeelementen 6 bzw. 7 befestigt sind.

Zum Bewegen der Verschiebeanordnungen 5 entlang der Führungsschienen 8, 9 ist eine Antriebseinrichtung vorhanden, die zwei flexible Antriebselemente 14, 14' (z.B. Zahnriemen oder Ketten) aufweist. Die Antriebselemente 14, 14' sind je auf einer Seite der Lamellenstore 1 angeordnet (siehe Fig. 6 und 7) und über ein Antriebsrad 15 bzw. 15' und ein (in den Fig. 6 und 7 nicht sichtbares) Umlenkrad 16 geführt. Die Antriebsräder 15, 15' sind mit einer Antriebswelle 17 bzw. 17' verbunden, die von einem Antriebsmotor 18 angetrieben sind, der im Querträger 12 untergebracht ist (siehe Fig. 6).

Das untere Ende 2b jeder Lamelle 2 ist mittels eines flexiblen Zugorganes 20, 20' mit dem oberen Ende 2a derselben Lamelle 2 verbunden. Die Zugorgane 20, 20' sind am einen Ende am Querstab 4 und am anderen Ende am Tragstab 3 befestigt. Jedes Zugorgan 20, 20' ist über ein Umlenkorgan 21 geführt, das an einer Steueranordnung 22 angebracht ist. Jede Steueranordnung 22 weist zwei Steuerelemente 23 und 24 auf, die beidseits der Lamellenstore 1 in Führungsschienen 25 bzw. 26 geführt sind und mit dem Tragstab 3 der zugeordneten Lamelle 2 verbunden sind (Fig. 6 und 7). Die Führungsschienen 25, 26 verlaufen parallel zu den Führungsschienen 8, 9 für die Verschiebeelemente 6, 7 und sind ebenfalls an den Längsträgern 10, 11 befestigt, wie das die Fig. 6 zeigt. Die Bewegungsrichtung B der Steueranordnung 22 bzw. der Steuerelemente 23, 24 ist parallel zur Bewegungsrichtung A der Verschiebeanordnung 5 bzw. der Verschiebeelemente 6, 7. Beim gezeigten bevorzugten Ausführungsbeispiel sind die Steuerelemente 23, 24 gleitend in den Führungsschienen 25, 26 geführt. Die Steuerelemente 23, 24 sind mittels flexibler Zugelemente 27, 27' gegebener Länge miteinander verbunden. Jedes Zugelement 27, 27' ist mit seinen Enden an benachbarten Steuerelementen 23, 24 befestigt.

Die Steueranordnungen 22 haben keinen eigenen Antrieb, sondern sind zur Verschiebung entlang der Führungsschienen 25, 26 mittels einer lösbaren Kopplungsanordnung 28 mit den angetriebenen Verschiebeanordnungen 5 antriebsverbunden. Die Kopplungsanordnung 28 weist zwei Klinken 29 auf, die beidseits der Lamellenstore 1 angeordnet sind. Diese Klinken 29 sind in den Fig. 6 und 7 nicht gezeigt. In den Fig. 1 bis 5 ist nur eine der beiden Klinken 28 sichtbar. Die Klinken 29 sind an der ersten oder vordersten Verschiebeanordnung 5' bzw. an den ersten oder vordersten Verschiebeelementen 6, 7 befestigt, wie das in den Fig. 1 bis 5 schematisch dargestellt ist. In ihrer Wirkstellung wirken die Klinken 29 mit Stiften 30 zusammen, die an der ersten oder vordersten Steueranordnung 22' bzw. an den ersten oder vordersten Steuerelementen 23, 24 angebracht sind. Am Ende des Bewegungsweges der Steueranordnungen 22 ist ein ortsfester Schaltnocken 31 vorhanden, der auf noch zu beschreibende Weise die Klinken 29 betätigt.

Nachfolgend wird nun anhand der Fig. 1 bis 5 die Funktionsweise der Lamellenstore 1 beschrieben.

In der Fig. 1 ist die Lamellenstore 1 in ihrer Offenstellung gezeigt. In dieser Offenstellung sind die Verschiebeanordnungen 5 und auch die Steueranordnungen 22 auf ihren kürzesten Abstand zusammengeschoben. Die Lamellen 2 nehmen eine vertikale Lage ein, d.h. sie hängen nach unten. Da die Querstäbe 4 ein bestimmtes Gewicht aufweisen, sind die Lamellen 2 an ihren unteren Enden 2b gewichtsbelastet.

Zum Schliessen der Lamellenstore 1 werden die Antriebselemente 14, 14' mittels der vom Antriebsmotor 18 angetriebenen Antriebsräder 15, 15' umlaufend angetrieben. Dadurch wird die mit den Antriebselementen 14, 14' verbundene vorderste Verschiebeanordnung 5' in Schliessrichtung A verschoben. Über die Zugelemente 13, 13' werden nacheinander die nachfolgenden Verschiebeanordnungen 5 mitgenommen und ebenfalls in Richtung A verschoben. Da die vorderste Steueranordnung 22' über die Kopplungsanordnung 28 mit der vordersten Verschiebeanordnung 5' gekoppelt ist, wird die vorderste Steueranordnung 22' durch die vorderste Verschiebeanordnung 5' mitgenommen (Fig. 2). Durch die Bewegung der vordersten Steueranordnung 22' in Richtung des Pfeiles B werden auch die nachfolgenden Steueranordnungen 22, die über die Zugelemente 27 miteinander gekoppelt sind, in Richtung des Pfeiles B verschoben. Die Lamellen 2 machen die Bewegung in Richtung des Pfeiles A mit und verbleiben dabei in ihrer hängenden Lage, da die Verschiebeanordnungen 5 und die Steueranordnungen 22 mit derselben Geschwindigkeit vorwärts bewegt werden.

In der in Fig. 3 dargestellten Zwischenstellung der Lamellenstore 1 hat die Kopplungsanordnung 28 den ortsfesten Schaltnocken 31 erreicht, der als Steuerelement für die Kopplungsanordnung 28 dient. Durch den Schaltnocken 31 werden die Klinken 29 verschwenkt und ausser Eingriff mit den Stiften 30 an der vordersten Steueranordnung 22' gebracht. Die Kopplungsanordnung 28 wird somit gelöst und damit die Mitnahmeverbindung zwischen der vordersten Verschiebeanordnung 5' und der vordersten Steueranordnung 22' aufgehoben. In dieser Stellung der vordersten Steueranordnung 22' sind alle Zugelemente 27 gestreckt. Das hat zur Folge, dass die vorderste Steueranordnung 22' an einer Weiterbewegung in Richtung des Pfeiles B gehindert wird. In der in Fig. 3 gezeigten Zwischenstellung der Lamellenstore 1 haben die hängenden Lamellen 2 den gleichen gegenseitigen Abstand.

Zum Schliessen der Lamellenstore 1 werden die Verschiebeanordnungen 5 weiter in Richtung des Pfeiles A bewegt. Da wie erwähnt die Steueranordnungen 22 diese weitere Verschiebebewegung nicht mitmachen können, wird der Abstand zwischen den Tragstäben 3, d.h. dem oberen Ende 2a der Lamellen 2, und dem zugeordneten Umlenkorgan 21 vergrössert. Das hat zur Folge, dass auf die Zugorgane 20, 20' eine Zugkraft in Richtung des Pfeiles D (Fig. 4) ausgeübt wird. Dadurch wird das untere Ende 2b der Lamellen 2, d.h. der Querstab 4 jeder Lamelle 2, angehoben. Haben die Verschiebeanordnungen 5 ihre vordere Endstellung erreicht, so sind die Lamellen 2 vollständig nach oben verschwenkt, wie das die Fig. 4 zeigt, in der die Lamellenstore 1 in ihrer Schliessstellung dargestellt ist.

Es versteht sich, dass die Lamellenstore 1 statt wie in Fig. 4 gezeigt vollständig geschlossen auch nur teilweise geschlossen werden kann. In allen Zwischenpositionen der vordersten Verschiebeanordnung 5' zwischen der in Fig. 3 gezeigten Zwischenstellung der Lamellenstore 1 und der Schliessstellung gemäss Fig. 4 sind die Lamellen 2 mehr oder weniger stark aus ihrer Hängelage heraus verschwenkt und lassen zwischen sich einen entsprechend grossen Zwischenraum frei, durch den Licht in den Innenraum fallen kann.

Zum Öffnen der Lamellenstore 1, d.h. zum Zurückbewegen der Verschiebeanordnungen 5 aus ihrer in der Fig. 4 gezeigten Endstellung, werden die Antriebselemente 14, 14' in entgegengesetzter Richtung, d.h. in Richtung des Pfeiles C (Fig. 5), angetrieben. Die vorderste Verschiebeanordnung 5' wird in Richtung dieses Pfeiles C zurückverschoben und nimmt dabei die benachbarte Verschiebeanordnung 5 mit, wie das aus der Fig. 5 hervorgeht. In dieser Fig. 5 wird die Lamellenstore 1 in derjenigen Zwischenstellung gezeigt, in der die Klinken 29 wieder in Eingriff mit den Stiften 30 an der vordersten Steueranordnung 22' kommen. Bei der weiteren Bewegung der vordersten Verschiebeanordnung 5' in Richtung des Pfeiles C werden nicht nur die Verschiebeanordnungen 5, sondern auch die Steueranordnungen 22 nacheinander in derselben Richtung mitgenommen und zusammengeschoben.

Sobald die vorderste Verschiebeanordnung 5' aus ihrer Endstellung in Richtung des Pfeiles C zurückbewegt wird, werden die unteren Enden 2b der Lamellen 2 durch das Gewicht der Querstäbe 4 nach unten gezogen. Durch das Gewicht der Querstäbe 4 wird auf die Zugorgane 20, 20' eine Zugkraft in Richtung des Pfeiles E (Fig. 5) ausgeübt. Die Lamellen 2 werden somit in ihre vertikale Hängelage verbracht, sobald die Bewegung der vordersten Verschiebeanordnung 5' in Öffnungsrichtung C einsetzt.

Der Antriebsmechanismus zum Schliessen und Öffnen der Lamellenstore 1 ist sehr einfach und damit wenig störungsanfällig. Angetrieben wird nur die vorderste oder erste Verschiebeanordnung 5'. Die übrigen Verschiebeanordnungen 5 werden beim Schliessen in der Art einer Schleppverbindung mitgenommen.

Auch das Verschwenken der Lamellen 2 ist sehr einfach, erfolgt sie doch über Zugorgane 20, 20', die jeweils an sich gegenüberliegenden Enden 2a, 2b der Lamellen 2 angebracht und über jeweils ein Umlenkorgan 21 geführt sind, dessen Abstand zum einen Ende 2a (und auch dem anderen Ende 2b) der Lamellen 2 verändert wird. Die Umlenkorgane 21 bewegen sich mit den Lamellen 2, zum Verschwenken der Lamellen 2 jedoch mit unterschiedlicher Geschwindigkeit.

Die anhand der Fig. 1 bis 7 beschriebene Lamellenstore 1 wird vorzugsweise unterhalb von horizontalen oder geneigten, lichtdurchlässigen Dachflächen angeordnet, so z.B. unterhalb von Glasdächern von Wintergärten.

Es versteht sich, dass die beschriebene Lamellenstore 1 auch anders als wie gezeigt ausgebildet werden kann, ohne vom erfindungsgemässen Konzept abzuweichen. Nachfolgend wird auf einige mögliche Ausbildungsvarianten hingewiesen.

Die lösbare Mitnahmeverbindung zwischen der ersten oder vordersten Verschiebeanordnung 5' und der ersten oder vordersten Steueranordnung 22', d.h. die lösbare Kopplungsanordnung 28, kann auch anders als wie gezeigt ausgebildet werden. Die Verschiebeanordnungen 5 bzw. die Steueranordnungen 22 können statt gleitend auch rollend in den Führungsschienen 8, 9 bzw. 25, 26 geführt werden.

## Patentansprüche

1. Lamellenstore zum Beschatten von Innenräumen mit mehreren flexiblen Lamellen (2), bei der jeder Lamelle (2) ein zugorgan (20) gegebener Länge zugeordnet ist, das einerseits mit einem ersten Ende (2a) der Lamelle (2) und andererseits mit einem zweiten, dem ersten Ende (2a) gegenüberliegenden Ende (2b) derselben Lamelle (2) verbunden ist, und jede Lamelle (2) an einem ersten Ende (2a) an einer antreibbaren Verschiebeanordnung (5), die in einer ersten Bewegungsrichtung (A) entlang einer ersten Bewegungsbahn bewegbar ist, befestigt ist, **dadurch gekennzeichnet, dass** jede Lamelle (2) an ihrem ersten Ende (2a) mit einem stabförmigen Tragelement (3), das eine quer zu dieser ersten Bewegungsrichtung (A) verlaufende Schwenkachse (3a) festlegt, verbunden ist und um diese Schwenkachse (3a) schwenkbar ist, dass jedes Zugorgan (20) über ein ihm zugeordnetes Umlenkorgan (21) geführt ist, und dass die Lamellen (2) an ihren ersten Enden (2a) derart miteinander gekoppelt sind, dass beim Bewegen der Lamellen (2) in der ersten Bewegungsrichtung der Abstand zwischen benachbarten Lamellen (2) veränderbar ist, wobei zum Verschwenken der Lamellen (2) um ihre Schwenkachse (3a) der Abstand zwischen dem Umlenkorgan (21) und dem ersten Ende (2a) der zugeordneten Lamelle (2) veränderbar ist.

2. Lamellenstore gemäss Anspruch 1, **dadurch gekennzeichnet, dass** der Abstand zwischen einem Umlenkorgan (21) und dem ersten Ende (2a) der zugeordneten Lamelle (2) in Bewegungsrichtung (A) der Verschiebeanordnungen (5) veränderbar ist.

3. Lamellenstore nach Anspruch 1 oder 2, **dadurch gekennzeichnet, dass** die Umlenkorgane (21) jeweils an einer Steueranordnung (22) gelagert sind, die entlang einer zweiten Bewegungsbahn in einer zweiten Bewegungsrichtung (B) bewegbar ist, welche parallel zur ersten Bewegungsrichtung (A) verläuft.

4. Lamellenstore nach einem der Ansprüche 1 - 3, **dadurch gekennzeichnet, dass** zum Verschwenken der Lamellen (2) um ihre Schwenkachse (3a) die Verschiebeanordnungen (5) relativ zu den Steueranordnungen (22) mit grösserer Geschwindigkeit bewegbar sind.

5. Lamellenstore nach einem der Ansprüche 1 - 4, **dadurch gekennzeichnet, dass** die Verschiebanordnungen (5) mittels einer Antriebseinrichtung (14, 15, 16, 17, 18) entlang der ersten Bewegungsbahn bewegbar sind und die Steueranordnungen (22) zur gemeinsamen Bewegung lösbar mit den Verschiebeanordnungen (5) gekoppelt sind.

6. Lamellenstore nach den Ansprüchen 4 und 5, **dadurch gekennzeichnet, dass** zum Verschwenken der Lamellen (2) um ihre Schwenkachse (3a) die Kopplung zwischen den Verschiebeanordnungen (5) und den Steueranordnungen (22) gelöst ist und die Steueranordnungen (22) an einer Weiterbewegung gehindert sind.

7. Lamellenstore nach einem der Ansprüche 1 - 6, **dadurch gekennzeichnet, dass** die Verschiebeanordnungen (5) mittels flexibler Zugelemente (13) gegebener Länge miteinander verbunden sind und die erste (5') dieser Verschiebeanordnungen (5) mit einer Antriebseinrichtung (14, 15, 16, 17, 18) antriebsverbunden ist.

8. Lamellenstore nach Anspruch 5, **dadurch gekennzeichnet, dass** die Steueranordnungen (22) mittels flexibler Zugelemente (27) gegebener Länge miteinander verbunden sind und die erste (22') dieser Steueranordnungen (22) mit der ersten (5') der Verschiebeanordnungen (5) lösbar gekoppelt ist.

9. Lamellenstore nach Anspruch 8, **dadurch gekennzeichnet, dass** im Bewegungsweg der ersten (22') der Steueranordnungen (22) ein Anschlagelement (31) angeordnet ist, das zum Lösen der Kopplung zwischen der ersten (5') der Verschiebanordnungen (5) und der ersten (22') der Steueranordnungen (22) dient und dass die erste Steueranordnung (22') durch die gestreckten Zugelemente (27) an einer Weiterbewegung gehindert ist.

10. Lamellenstore nach einem der Ansprüche 1 - 9, **dadurch gekennzeichnet, dass** jede der Verschiebeanordnungen (5) mindestens ein Verschiebeelement (6, 7) aufweist, das in einer die erste Bewegungsbahn festlegenden, linearen Führung (8, 9) geführt ist.

11. Lamellenstore nach einem der Ansprüche 1 - 10, **dadurch gekennzeichnet, dass** jede der Steueranordnungen (22) mindestens ein Steuerelement (23, 24) aufweist, das in einer die zweite Bewegungsbahn festlegenden, linearen Führung (25, 26) geführt ist.

12. Lamellenstore nach Anspruch 10, **dadurch gekennzeichnet, dass** an jedem der beiden Enden des stabförmigen Tragelementes (3) an diesem ein Verschiebeelement (6, 7) angeordnet ist.

13. Lamellenstore nach den der Ansprüchen 11 und 12, **dadurch gekennzeichnet, dass** an jedem der beiden Enden des Tragelementes (3) an diesem auch ein Steuerelement (23, 24) angeordnet ist.

14. Lamellenstore nach einem der Ansprüche 5 - 13, **dadurch gekennzeichnet, dass** die Antriebseinrichtung (14, 15, 16, 17, 18) wenigstens ein flexibles, endloses Antriebselement (14) aufweist, das mit den Verschiebeanordnungen (5) verbunden ist und über zwei Umlenkrollen (15, 16) geführt ist, von denen die eine (15) von einem Antriebsmotor (18) antreibbar ist.

15. Lamellenstore nach den Ansprüchen 12 und 14, **dadurch gekennzeichnet, dass** auf beiden Seiten der Lamellen (2) je ein Antriebselement (14, 14') vorhanden ist, von denen jedes mit dem ersten der auf beiden Seiten der Lamellen (2) angeordneten Verschiebeelemente (6, 7) verbunden ist.

16. Lamellenstore nach einem der Ansprüche 1 - 15, **dadurch gekennzeichnet, dass** die Lamellen (2) an ihrem zweiten Ende (2b) gewichtsbelastet sind.

17. Lamellenstore nach einem der Ansprüche 1 - 16, **dadurch gekennzeichnet, dass** die Lamellen (2) aus Stoff bestehen.

## Claims

1. Slatted blind for shading interior spaces with a plurality of flexible slats (2), in the case of which each slat (2) is assigned a pulling means (20) of given length which is connected, on the one hand, to a first end (2a) of the slat (2) and, on the other hand, to a second end (2b) of the same slat (2), the second end being located opposite the first end (2a), and each slat (2), at a first end (2a), is fastened on a drivable displacement arrangement (5) which can be moved along a first movement path in a first movement direction (A), **characterized in that** each slat (2), at its first end (2a), is connected to a rod-like carrying element (3), defining a pivot axis (3a) running transversely to this first movement direction (A), and can be pivoted about this pivot axis (3a), **in that** each pulling means (20) is guided over an associated deflecting means (21), and **in that** the slats (2), at their first ends (2a), are coupled to one another such that, when the slats (2) are moved in the first movement direction, it is possible to change the distance between adjacent slats (2), wherein, for the purpose of pivoting the slats (2) about their pivot axis (3a), it is possible to change the distance between the deflecting means (21) and the first end (2a) of the associated slat (2).

2. Slatted blind according to Claim 1, **characterized in that** it is possible to change the distance between a deflecting means (21) and the first end (2a) of the associated slat (2) in the movement direction (A) of the displacement arrangements (5).

3. Slatted blind according to Claim 1 or 2, **characterized in that** the deflecting means (21) are each mounted on a control arrangement (22) which can be moved along a second movement path in a second movement direction (B) which runs parallel to the first movement direction (A).

4. Slatted blind according to one of Claims 1 - 3, **characterized in that**, for the purpose of pivoting the slats (2) about their pivot axis (3a), the displacement arrangements (5) can be moved at relatively high speed in relation to the control arrangements (22).

5. Slatted blind according to one of Claims 1 - 4, **characterized in that** the displacement arrangements (5) can be moved along the first movement path by means of a drive device (14, 15, 16, 17, 18) and the control arrangements (22), for joint movement, are coupled in a releasable manner to the displacement arrangements (5).

6. Slatted blind according to Claims 4 and 5, **characterized in that**, for the purpose of pivoting the slats (2) about their pivot axis (3a), the coupling between the displacement arrangements (5) and the control arrangements (22) is released and the control arrangements (22) are prevented from moving further.

7. Slatted blind according to one of Claims 1 - 6, **characterized in that** the displacement arrangements (5) are connected to one another by means of flexible pulling elements (13) of given length, and the first (5') of these displacement arrangements (5) is drive-connected to a drive device (14, 15, 16, 17,18).

8. Slatted blind according to Claim 5, **characterized in that** the control arrangements (22) are connected to one another by means of flexible pulling elements (27) of given length, and the first (22') of these control arrangements (22) is coupled in a releasable manner to the first (5') of the displacement arrangements (5).

9. Slatted blind according to Claim 8, **characterized in that** arranged in the movement path of the first (22') of the control arrangements (22) is a stop element (31) which serves for releasing the coupling between the first (5') of the displacement arrangements (5) and the first (22') of the control arrangements (22), and **in that** the first control arrangement (22') is prevented from moving further by the straightened-out pulling elements (27).

10. Slatted blind according to one of Claims 1 - 9, **characterized in that** each of the displacement arrangements (5) has at least one displacement element (6, 7) which is guided in a linear guide (8, 9) which defines the first movement path.

11. Slatted blind according to one of Claims 1 - 10, **characterized in that** each of the control arrangements (22) has at least one control element (23, 24) which is guided in a linear guide (25, 26) which defines the second movement path.

12. Slatted blind according to Claim 10, **characterized in that** a displacement element (6, 7) is arranged at each of the two ends of the rod-like carrying element (3).

13. Slatted blind according to Claims 11 and 12, **characterized in that** a control element (23, 24) is also arranged at each of the two ends of the carrying element (3).

14. Slatted blind according to one of Claims 5 - 13, **characterized in that** the drive device (14, 15, 16, 17, 18) has at least one flexible, endless drive element (14) which is connected to the displacement arrangements (5) and is guided over two deflecting rollers (15, 16), one (15) of which can be driven by a drive motor (18).

15. Slatted blind according to Claims 12 and 14, **characterized by** the presence, on both sides of the slats (2), of a respective drive element (14, 14'), each of which is connected to the first of the displacement elements (6, 7) arranged on both sides of the slats (2).

16. Slatted blind according to one of Claims 1 - 15, **characterized in that** the slats (2) are weighted at their second end (2b).

17. Slatted blind according to one of Claims 1 - 16, **characterized in that** the slats (2) consist of fabric.

## Revendications

1. Store à lamelles pour ombrer des espaces intérieurs, comprenant plusieurs lamelles flexibles (2), dans lequel chaque lamelle (2) est associée à un organe de traction (20) de longueur donnée, qui est connecté d'une part à une première extrémité (2a) de la lamelle (2) et d'autre part à une deuxième extrémité (2b) de la même lamelle (2), opposée à la première extrémité (2a), et chaque lamelle (2) est connectée au niveau d'une première extrémité (2a) à un agencement de déplacement (5) pouvant être entraîné, qui est déplaçable dans un premier sens de déplacement (A) le long d'une première voie de déplacement, **caractérisé en ce que** chaque lamelle (2) est connectée au niveau de sa première extrémité (2a) à un élément de support en forme de barre (3) qui constitue un axe de pivotement (3a) s'étendant transversalement à ce premier sens de déplacement (A), et peut pivoter autour de cet axe de pivotement (3a), **en ce que** chaque organe de traction (20) est guidé par le biais d'un organe de déflexion associé (21), et **en ce que** les lamelles (2) sont accouplées l'une à l'autre à leurs premières extrémités (2a) de telle sorte que lors du déplacement des lamelles (2) dans le premier sens de déplacement, la distance entre des lamelles adjacentes (2) puisse être modifiée, la distance entre l'organe de déflexion (21) et la première extrémité (2a) de la lamelle associée (2) pouvant être modifiée pour faire pivoter les lamelles (2) autour de leur axe de pivotement (3a).

2. Store à lamelles selon la revendication 1, **caractérisé en ce que** la distance entre un organe de déflexion (21) et la première extrémité (2a) de la lamelle associée (2) peut être modifiée dans le sens de déplacement (A) des agencements de déplacement (5).

3. Store à lamelles selon la revendication 1 ou 2, **caractérisé en ce que** les organes de déflexion (21) sont montés à chaque fois sur un agencement de commande (22) qui est déplaçable le long d'une deuxième voie de déplacement dans un deuxième sens de déplacement (B), qui s'étend parallèlement au premier sens de déplacement (A).

4. Store à lamelles selon l'une quelconque des revendications 1 à 3, **caractérisé en ce que** pour faire pivoter les lamelles (2) autour de leur axe de pivotement (3a), les agencements de déplacement (5) peuvent être déplacés par rapport aux agencements de commande (22) avec une plus grande vitesse.

5. Store à lamelles selon l'une quelconque des revendications 1 à 4, **caractérisé en ce que** les agencements de déplacement (5) peuvent être déplacés au moyen d'un dispositif d'entraînement (14, 15, 16, 17, 18) le long de la première voie de déplacement et les agencements de commande (22) sont accouplés en vue d'un déplacement commun de manière détachable aux agencements de déplacement (5).

6. Store à lamelles selon les revendications 4 et 5, **caractérisé en ce que** pour le pivotement des lamelles (2) autour de leur axe de pivotement (3a), l'accouplement entre les agencements de déplacement (5) et les agencements de commande (22) est libéré et les agencements de commande (22) n'ont plus la possibilité de continuer leur mouvement.

7. Store à lamelles selon l'une quelconque des revendications 1 à 6, **caractérisé en ce que** les agencements de déplacement (5) sont connectés les uns aux autres au moyen d'éléments de traction flexibles (13) de longueur donnée et le premier (5') de ces agencements de déplacement (5) est connecté par entraînement à un dispositif d'entraînement (14, 15, 16, 17, 18).

8. Store à lamelles selon la revendication 5, **caractérisé en ce que** les agencements de commande (22) sont connectés les uns aux autres au moyen d'éléments de traction flexibles (27) de longueur donnée et le premier (22') de ces agencements de commande (22) est accouplé de manière détachable au premier (5') des agencements de déplacement (5).

9. Store à lamelles selon la revendication 8, **caractérisé en ce que** dans la course de déplacement du premier (22') des agencements de commande (22), on dispose un élément de butée (31) qui sert à libérer l'accouplement entre le premier (5') des agencements de déplacement (5) et le premier (22') des agencements de commande (22) et **en ce que** le premier agencement de commande (22') n'a plus la possibilité de continuer son mouvement en raison des éléments de traction étirés (27).

10. Store à lamelles selon l'une quelconque des revendications 1 à 9, **caractérisé en ce que** chacun des agencements de déplacement (5) présente au moins un élément de déplacement (6, 7) qui est guidé dans un guide linéaire (8, 9), établissant la première voie de déplacement.

11. Store à lamelles selon l'une quelconque des revendications 1 à 10, **caractérisé en ce que** chacun des agencements de commande (22) présente au moins un élément de commande (23, 24) qui est guidé dans un guide linéaire (25, 26) établissant la deuxième voie de déplacement.

12. Store à lamelles selon la revendication 10, **caractérisé en ce que** l'on dispose sur chacune des deux extrémités de l'élément de support en forme de barre (3), sur celui-ci, un élément de déplacement (6, 7).

13. Store à lamelles selon les revendications 11 et 12, **caractérisé en ce que** l'on dispose sur chacune des deux extrémités de l'élément de support (3), sur celui-ci, également un élément de commande (23, 24).

14. Store à lamelles selon l'une quelconque des revendications 5 à 13, **caractérisé en ce que** le dispositif d'entraînement (14, 15, 16, 17, 18) présente au moins un élément d'entraînement flexible sans fin (14) qui est connecté aux agencements de déplacement (5) et qui est guidé sur deux poulies de renvoi (15, 16) dont l'une (15) peut être entraînée par un moteur d'entraînement (18).

15. Store à lamelles selon les revendications 12 et 14, **caractérisé en ce que** des deux côtés des lamelles (2), on prévoit un élément d'entraînement respectif (14, 14'), qui est à chaque fois connecté au premier des éléments de déplacement (6, 7) disposés des deux côtés des lamelles (2).

16. Store à lamelles selon l'une quelconque des revendications 1 à 15, **caractérisé en ce que** les lamelles (2) sont sollicitées par un poids à leur deuxième extrémité (2b).

17. Store à lamelles selon l'une quelconque des revendications 1 à 16, **caractérisé en ce que** les lamelles (2) sont en étoffe.
